# EUROPÄISCHE PATENTSCHRIFT

(11) **EP 2 896 271 B1**
(45) Veröffentlichungstag und Bekanntmachung des Hinweises auf die Patenterteilung: **08.08.2018**
(21) Anmeldenummer: 13759214.3
(22) Anmeldetag: 09.09.2013
(51) Int. Cl.: H05B 33/08, F21S 4/00, F21V 15/01, G09F 13/22, G09F 19/22

(54) **SYSTEM ZUR AKZENTBELEUCHTUNG ODER ZUR ERZEUGUNG VON LEUCHTEFFEKTEN**
SYSTEM FOR ACCENT LIGHTING OR FOR GENERATING LIGHT EFFECTS
SYSTEME POUR ILLUMINATION D'AMBIENCE OU POUR GENERER DES EFFECTS LUMINEUX

(30) Priorität: 12.09.2012 DE 202012103470 U
(43) Veröffentlichungstag der Anmeldung: 22.07.2015
(73) Patentinhaber: Zumtobel Lighting GmbH, 6850 Dornbirn (AT)
(72) Erfinder: CLAUSS, Bernd, Sar- Hongkong (HK); SKERGETH, Sascha, A-6890 Lustenau (AT)
(74) Vertreter: Thun, Clemens
(86) Internationale Anmeldenummer: PCT/EP2013/068559
(87) Internationale Veröffentlichungsnummer: WO 2014/040935

(56) Entgegenhaltungen:
- WO-A1-2009/029197
- US-A1- 2010 109 570
- US-A1- 2012 001 554
- US-A1- 2012 014 108

## Beschreibung

Die vorliegende Erfindung betrifft ein System zur Akzentbeleuchtung oder zur Erzeugung von Leuchteffekten, mit einer zentralen Kontrolleinheit, mehreren Kontrollgeräten, mehreren Spannungskonvertern und mehreren LED-Strängen, wobei die LED-Stränge jeweils mindestens eine LED aufweisen und zur Steuerung und Spannungsversorgung der LEDs an die Kontrollgeräte angeschlossen sind und wobei jedem Kontrollgerät jeweils mindestens ein LED-Strang zugeordnet ist. Gleichzeitig ist jedem Kontrollgerät ein Spannungskonverter zugeordnet, wobei die Spannungskonverter an eine Versorgungsleitung angeschlossen sind und dazu ausgebildet sind, die Kontrollgeräte mit einer sich von der Spannung der Versorgungsleitung unterscheidenden Spannung zu versorgen. Die zentrale Kontrolleinheit dient dann zur Steuerung der Kontrollgeräte, wobei die Kontrollgeräte über eine Datenleitung mit der zentralen Kontrolleinheit in Verbindung stehen.

LEDs werden immer häufiger in den verschiedensten Bereichen der Beleuchtungstechnik eingesetzt. So können mit derartigen modernen Lichtquellen beispielsweise vielfältige Lichteffekte in einfacher Weise realisiert werden. Da LEDs in ihrer Helligkeit verhältnismäßig einfach verändert werden können, besteht die Möglichkeit, bei Verwendung verschiedenfarbiger Lichtquellen auf LED-Basis durch ein entsprechendes Einstellen der Intensität der jeweiligen Farbe ein Mischlicht in nahezu jedem beliebigem Farbton oder jeder beliebigen Farbtemperatur zu generieren. Im Vergleich zu klassischen Lichtquellen wie Glühlampen oder Leuchtstofflampen, bei denen Farbeffekte in erster Linie durch den Einsatz entsprechender Filter erzeugt werden konnten, kann dementsprechend in deutlich effektiverer Weise eine Lichtabgabe generiert werden. Da LEDs hinsichtlich ihrer Abmessungen auch deutlich kompakter realisiert werden können, besteht nun beispielsweise die Möglichkeit, eine Vielzahl von LEDs matrixartig oder dergleichen anzuordnen und durch entsprechendes aufeinander abgestimmtes Ansteuern der LEDs video-ähnliche Effekte zu erzielen.

Ein komfortables Erzeugen derartiger Beleuchtungseffekte ist insbesondere dann möglich, wenn die LEDs in ein größeres System eingebunden werden und diese hierbei zentral angesteuert werden. In diesem Zusammenhang sind aus dem Stand der Technik unterschiedlichste Möglichkeiten bekannt, größere derartige Beleuchtungssysteme zu bilden. In Figur 1 ist beispielhaft ein derartiges System schematisch gezeigt, wobei eine zentrale Kontrolleinheit bzw. Video Control Unit (VCU) 5 vorgesehen ist, die mit mehreren Kontrollgeräten bzw. Streaming/Segment Control Units (SCUs) 1 verbunden ist. Zusätzlich ist an jede SCU 1 mindestens ein LED-Strang 2 angeschlossen, der mehrere LEDs 3 aufweist. Die LEDs 3 sind hierbei über eine entsprechende Leitung miteinander verbunden, wodurch sich längliche LED-Stränge 2 ergeben.

Diese LED-Stränge 2 können dann beispielsweise parallel zueinander angeordnet werden, wodurch sich ein matrixartiger Aufbau aller LEDs 3 ergibt und es möglich wird video-ähnliche Effekte zu erzielen. Hierbei ist es dann aber auch erforderlich, dass die LEDs 3 jeweils einzeln gesteuert bzw. angesteuert werden. Dies erfolgt durch die SCUs 1 an die die LED-Stränge 2 und somit auch die LEDs 3 angeschlossen sind. Um dann auch über die gesamte matrixartige Anordnung video-ähnliche Effekte zu erreichen, ist es zusätzlich erforderlich, dass das Steuern bzw. Ansteuern der LEDs 3, welche an unterschiedliche SCUs 1 angeschlossen sind, aufeinander abgestimmt bzw. koordiniert wird. Hierfür ist dann die VCU 5 zuständig, die entsprechende Steuerbefehle an die SCUs 1 übermittelt bzw. die SCUs 1 entsprechend ansteuert bzw. steuert.

Anstatt der parallelen und somit matrixartigen Anordnung der LED-Stränge 2 sind aber auch andere Anordnungen vorstellbar. So könnte beispielsweise vorgesehen sein, dass an jede SCU 1 ein LED-Strang 2 angeschlossen ist, wobei die LED-Stränge 2 dann nacheinander in einer langen Linie beispielsweise um ein Gebäude herum angeordnet sind. Auch hier ist es dann wünschenswert, die LEDs 3 einzeln zu steuern bzw. anzusteuern um entsprechende lichttechnische Effekte zu erzielen.

Die SCUs 1 und die VCU 5 sind dabei unabhängig von der Anordnung über eine Videodatenleitung bzw. Datenleitung miteinander verbunden, wobei beispielsweise vorgesehen sein kann, dass jede SCU 1 einen Dateneingang und einen Datenausgang aufweist und somit eine erste SCU 1 direkt an die VCU 5 angeschlossen ist und alle weiteren SCUs 1 jeweils untereinander über die Datenleitung miteinander verbunden sind. Alternativ ist es aber auch denkbar, dass es sich bei der Datenleitung um eine Busleitung handelt, an die die SCUs 1 jeweils nur entsprechend angekoppelt werden.

Die Spannungsversorgung der SCUs 1 und der LED-Stränge 2 bzw. LEDs 3 erfolgt, wie in Figur 2 gezeigt, durch zusätzliche Spannungskonverter bzw. Treiber (Driver) 4, wobei jeder SCU 1 ein Spannungskonverter 4 zugeordnet ist. Die Spannungskonverter 4 sind hierbei an eine Versorgungsleitung mit 230V angeschlossen und konvertieren diese Spannung auf 24V, die der jeweiligen SCU 1 zur Verfügung gestellt wird. Die SCUs 1 wiederum konvertieren dann die 24V auf eine Spannung mit der die LEDs 3 entsprechend betrieben werden können, beispielsweise 5V. Somit werden bei dem in Figuren 1 und 2 gezeigten System über die Datenleitung lediglich die entsprechenden Steuerinformationen für die LEDs 3 übermittelt. Die Strom bzw. Spannungsversorgung der SCUs 1 erfolgt über die jeweils zugeordneten Spannungskonverter 4, die an die Versorgungsleitung angeschlossen sind. Die von den Spannungskonvertern zur Verfügung gestellte Spannung wird durch die SCUs 1 dann auch zur Strom- bzw. Spannungsversorgung der LEDs 3 verwendet.

Bei dem in den Figuren 1 und 2 gezeigten System ist bisher vorgesehen, dass die SCUs 1 und Spannungskonverter 4 beispielsweise jeweils in einem entsprechend großen Gehäuse angeordnet sind, wobei dieses Gehäuse separat von den LED-Strängen 2 angeordnet ist, da aufgrund der Größe ausreichend Platz für das Gehäuse vorhanden sein muss. Dies führt jedoch beim Einsatz derartiger Systeme beispielsweise bei der Fassadenverkleidung häufig zu Platzproblemen, da bei Häuserfassaden zumeist nicht ausreichend Platz für derartige Gehäuse ist.

Ein weiteres ähnliches Beleuchtungssystem ist in der US 2012/0001554 A1 gezeigt.

Der vorliegenden Erfindung liegt die Aufgabe zugrunde, dass in den Figuren 1 und 2 gezeigte System derart weiterzuentwickeln, dass der Platzbedarf reduziert wird und somit auch ein Einsatz bei geringem Platzangebot möglich wird.

Die Aufgabe wird durch ein System zur Akzentbeleuchtung oder zur Erzeugung von Leuchteffekten gemäß Anspruch 1 gelöst. Vorteilhafte Weiterbildungen der Erfindung sind Gegenstand der abhängigen Ansprüche.

Erfindungsgemäß wird ein System zur Akzentbeleuchtung oder zur Erzeugung von Leuchteffekten vorgeschlagen, dass mehrere LED-Stränge mit jeweils mindestens einer LED, mehrere Kontrollgeräte zur Steuerung und Spannungsversorgung der LEDs, mehrere Spannungskonverter, die an eine Versorgungsleitung angeschlossen sind, und eine zentrale Kontrolleinheit zur Steuerung der Kontrollgeräte aufweist, wobei an jedem Kontrollgerät jeweils mindestens ein LED-Strang angeschlossen ist, jedem Kontrollgerät ein Spannungskonverter zugeordnet ist und die Kontrollgeräte über eine Datenleitung mit der zentralen Kontrolleinheit in Verbindung stehen. Die Spannungskonverter sind dabei dazu ausgebildet, die Kontrollgeräte mit einer sich von der Spannung der Versorgungsleitung unterscheidenden Spannung zu versorgen. Hierbei ist dann vorgesehen, dass die LED-Stränge, Versorgungsleitung und Datenleitung auf bzw. in einem länglichen Profil angeordnet sind und jedes Kontrollgerät zusammen mit dem jeweiligen Spannungskonverter jeweils in einer an dem Profil befestigten Box angeordnet ist, wobei die Boxen mit den Kontrollgeräten und Spannungskonvertern seitlich am länglichen Profil angeordnet sind.

Erfindungsgemäß ist somit eine platzsparende Anordnung der Kontrollgeräte und Spannungskonverter an einem länglichen Profil vorgesehen, auf dem bzw. in dem die LED-Stränge, Versorgungsleitung und Datenleitung verlaufen.

Vorteilhaferweise ist dabei vorgesehen, dass die Kontrollgeräte jeweils jede LED unabhängig von den anderen einzeln steuern können. Hierdurch ergibt sich dann die Möglichkeit, durch die einzelne Ansteuerung jeder LED video-ähnliche Effekte zu erreichen.

Vorzugsweise sind die Boxen mit den Kontrollgeräten und Spannungskonvertern lösbar an dem Profil befestigt, insbesondere durch Rast- bzw. Klemmelemente. Zusätzlich kann auch vorgesehen sein, dass die Kontrollgeräte und Spannungskonverter und die Boxen mit den Kontrollgeräten und Spannungskonvertern kleinbauend ausgestaltet sein können.

Hierdurch ergibt sich eine zusätzliche Platzersparnis, wodurch auch der Einbau bei besonders beengten Verhältnissen möglich wird.

Desweiteren kann vorzugsweise vorgesehen sein, dass die Boxen mit den Kontrollgeräten und Spannungskonvertern jeweils ein Gehäuseunterteil aufweisen, indem das Kontrollgerät und der Spannungskonverter angeordnet sind und das Gehäuseunterteil mit einem Gehäuseoberteil und zwei seitlichen Deckeln verschlossen ist.

Vorteilhafterweise kann dann auch vorgesehen sein, dass das längliche Profil im Querschnitt U-förmig ausgebildet ist, wobei die Versorgungsleitung und Datenleitung innerhalb der U-Form angeordnet sind. Zusätzlich kann an der offenen Seite der U-Form des länglichen Profils eine längliche Schiene befestigt sein, auf der die LED-Stränge angeordnet sind. Die längliche Schiene kann hierbei lösbar an dem länglichen Profil befestigt sein, insbesondere durch Rast- bzw. Klemmelement.

Vorzugsweise ist die längliche Schiene im Querschnitt H-förmig ausgebildet, wobei auf der Seite auf der die LED-Stränge angeordnet sind ein optisches Element zur Lichtbeeinflussung vorgesehen ist.

Desweiteren kann auch vorgesehen sein, dass die Kontrollgeräte dazu ausgebildet sind die von den Spannungskonvertern zur Verfügung gestellte Spannung in eine Spannung zu konvertieren, die sich zur Spannungsversorgung der LEDs eignet, wobei es sich bei der von der Versorgungsleitung zur Verfügung gestellten Spannung um 230V handeln kann und die Spannungskonverter die Spannung auf 24V konvertieren und die Kontrollgeräte die von den Spannungskonvertern zur Verfügung gestellte Spannung von 24V auf eine Spannung von 5V konvertieren.

Desweiteren kann vorgesehen sein, dass jedes Kontrollgerät einen Eingangsanschluss und einen Ausgangsanschluss für die Datenleitung aufweist, wobei dann ein erstes Kontrollgerät direkt an die zentrale Kontrolleinheit angeschlossen sein kann und die weiteren Kontrollgeräte jeweils untereinander über die Datenleitung miteinander verbunden sein können.

Die vorliegende Erfindung ermöglicht somit durch die Befestigung von Boxen, in denen die Kontrollgeräte und Spannungskonverter angeordnet sind, seitlich an einem länglichem U-förmigen Profil, in dem bzw. auf dem die LED-Stränge angeordnet sind, ein System zur Akzentbeleuchtung oder zur Erzeugung von Leuchteffekten, das besonders wenig Platz benötigt und somit beispielsweise auch bei Häuserfassaden eingesetzt werden kann, bei denen wenig Platz zur Verfügung steht.

Nachfolgend soll die Erfindung anhand von Ausführungsbeispielen und den beiliegenden Zeichnungen näher erläutert werden. Es zeigen:
- Figur 1: schematische Darstellung eines Systems zur Akzentbeleuchtung oder zur Erzeugung von Leuchteffekten gemäß einem Beispiel aus dem Stand der Technik;
- Figur 2: genauere schematische Darstellung eines Teils des in Figur 1 gezeigten Systems;
- Figur 3: perspektivische Explosionszeichnung eines Teils des erfindungsgemäßen Systems zur Akzentbeleuchten oder zur Erzeugung von Leuchteffekten;
- Figur 4: Explosionszeichnung im Querschnitt eines Teils des erfindungsgemäßen Systems zur Akzentbeleuchtung oder zur Erzeugung von Leuchteffekten;
- Figur 5: das in Figur 4 gezeigte System in zusammengebautem Zustand.

Wie bereits zuvor erläutert, zeigen die Figuren 1 und 2 ein bereits aus dem Stand der Technik bekanntes System zur Akzentbeleuchtung oder zur Erzeugung von Leuchteffekten, bei dem eine zentrale Kontrolleinheit bzw. Video Control Unit (VCU) 5 vorgesehen ist, welche mit mehreren Kontrollgeräten bzw. Streaming/Segment Control Unit (SCUs) 1 verbunden ist, wobei an jede SCU 1 mindestens ein LED-Strang 2 angeschlossen ist. Jeder LED-Strang 2 weist hierbei mehrere LEDs 3 auf, die über eine entsprechende Leitung miteinander verbunden sind. Die SCUs 1 dienen hierbei zur Steuerung und Spannungsversorgung der LEDs 3, wobei wie aus Figur 2 hervorgeht, jeder SCU 1 ein Spannungskonverter bzw. Treiber (Driver) 4 zugeordnet ist, der an eine entsprechende Versorgungsleitung mit 230V angeschlossen ist.

Der Spannungskonverter 4 konvertiert die Spannung von 230V auf 24V und stellt diese Spannung der jeweiligen SCU 1 zur Verfügung. Diese ist dann dazu ausgebildet, die 24V in eine Spannung zu konvertieren, die sich zur Spannungsversorgung der LEDs eignet, beispielsweise 5V. Die SCUs 1 versorgen somit die LEDs 3 mit einer Spannung von 5V und können gleichzeitig auch jede LED 3 entsprechen steuern bzw. ansteuern.

Um eine aufeinander abgestimmte Steuerung aller an die verschiedenen SCUs 1 angeschlossenen LEDs 3 zu ermöglichen, ist dann desweiteren vorgesehen, dass die VCU 5 den SCUs 1 entsprechende Steuerbefehle übermittelt bzw. die SCUs 1 entsprechend ansteuert bzw. steuert. Somit ergibt sich dann beispielsweise bei einer parallelen und somit matrixartigen Anordnung der LED-Stränge 2 die Möglichkeit video-ähnliche Effekte mit Hilfe des Systems darzustellen.

Wie bereits zuvor erläutert, ist nun beim Stand der Technik vorgesehen, das jede SCU 1 zusammen mit dem entsprechenden Spannungskonverter 4 in einem großen Gehäuse angeordnet ist, das allerdings aufgrund der Größe separat angeordnet werden muss.

Um einen Einsatz des Systems auch bei beengten Verhältnissen zu ermöglichen, ist erfindungsgemäß nunmehr vorgesehen, dass die LED-Stränge 2, Versorgungsleitung und Datenleitung auf bzw. in einem länglichem Profil 11 angeordnet sind und jede SCU 1 zusammen mit dem jeweiligem Spannungskonverter 4 jeweils in einer an dem Profil 11 befestigten Box 12 angeordnet ist. Dieser Aufbau ist genauer in den Figuren 3, 4 und 5 dargestellt, wobei zu beachten ist, dass in den Figuren 3-5 jeweils nur ein LED-Strang 2 und eine Box 12 gezeigt ist.

Diesen Figuren kann dann das längliche im Querschnitt U-förmige Profil 11 entnommen werden, wobei in diesem länglichen Profil 11 die Videodatenleitung bzw. Datenleitung und die Versorgungsleitung angeordnet sind. Die offene Seite des U-förmigen länglichen Profils 11 ist mit einer länglichen im Querschnitt H-förmigen Schiene 16 verschlossen, wobei diese längliche Schiene 16 durch entsprechende Rast-bzw. Klemmelemente an dem länglichen Profil 11 befestigt ist. Auf der länglichen Schiene 16 sind dann entsprechend die LED-Stränge 2 mit den LEDs 3 angeordnet.

Die LED-Stränge 2 sind somit auf der dem U-förmigen länglichem Profil 11 gegenüberliegenden Seite der H-förmigen länglichen Schiene 16 angeordnet.

Zusätzlich ist an der länglichen Schiene 16 noch ein optisches Element 17 vorgesehen, dass auf der Seite, auf der die LED Stränge 2 angeordnet sind, befestigt ist und somit dass von den LEDs 3 abgegebene Licht entsprechend beeinflusst.

Wie bereits erläutert, weist das erfindungsgemäße System auch mehrere Boxen 12 auf, in denen jeweils eine SCU 1 und der zugehörige Spannungskonverter 4 angeordnet sind.

Diese Boxen 12 werden dann wie insbesondere auch aus den Figuren 4 und 5 hervorgeht, seitlich an dem länglichen U-förmigen Profil 11 befestigt, wobei hierfür Rast- und Klemmelemente vorgesehen sind, die ein lösbares Befestigen der Boxen 12 an dem länglichen Profil 11 ermöglichen.

Die Boxen 12 bestehen hierbei aus einem Gehäuseunterteil 13, in dem sowohl jeweils die SCU 1 als auch der Spannungskonverter 4 angeordnet sind. Die Gehäuseunterteile 13 werden hierbei von einem Gehäuseoberteil 14 und von seitlichen Deckeln 15 verschlossen, wie dies auch den Figuren 3-5 entnommen werden kann. Bei der in den Figuren 3-5 gezeigten Ausführungsform ist dabei vorgesehen, dass die Rast-bzw. Klemmelemente der Boxen 12 an dem Gehäuseunterteil 13 angeordnet sind, wodurch ermöglicht wird, dass bei der Montage zuerst das Gehäuseunterteil 13 seitlich an dem länglichen U-förmigen Profil 11 befestigt wird und dann anschließend nach anbringen der SCUs 1 und Spannungskonverter 4 innerhalb des Gehäuseunterteils 13 mit Hilfe des Gehäuseoberteils 14 und den Deckeln 15 die Box 12 leicht verschlossen werden kann, wobei das Gehäuseunterteil 13 entsprechende Befestigungsvorrichtungen für das Gehäuseoberteil 14 und die seitlichen Deckel 15 aufweist.

Hierbei ist auch vorgesehen, dass sowohl die SCUs 1 und Spannungskonverter 4 als auch die Boxen 12 kleinbauend ausgestaltet sind.

Durch die erfindungsgemäße Ausgestaltung des Systems zur Akzentbeleuchtung oder zur Erzeugung von Leuchteffekten ist es dementsprechend nun mehr möglich, dass dieses System auch beispielsweise bei Häuserfassaden eingesetzt werden kann, bei denen nur wenig Platz zur Verfügung steht. Dies wird insbesondere dadurch erreicht, dass relativ kleine Boxen 12 jeweils direkt seitlich an dem länglichem U-förmigen Profil 11, in dem bzw. auf dem die LED-Stränge 2, Versorgungsleitung und Datenleitung verlaufen, lösbar befestigt sind. Somit ist es lediglich erforderlich, dass in dem Bereich in dem die Boxen 12 jeweils an dem länglichen U-förmigen Profil 11 befestigt sind etwas Platz zur Verfügung zu stellen. Jedoch ist es nicht mehr nötig, die relativ großen aus dem Stand der Technik bekannten Gehäuse mit den SCUs 1 und Spannungskonvertern 4 separat anzuordnen und einen entsprechenden großen Platz jeweils für jedes dieser Gehäuse zur Verfügung zu stellen.

## Patentansprüche

1. System zur Akzentbeleuchtung oder zur Erzeugung von Leuchteffekten, aufweisend,
• mehrere LED-Stränge (2), die jeweils mindestens eine LED (3) aufweisen,
• mehrere Kontrollgeräte (1) zur Steuerung und Spannungsversorgung der LEDs (3), wobei an jedem Kontrollgerät (1) jeweils mindestens ein LED-Strang (2) angeschlossen ist,
• mehrere Spannungskonverter (4), die an eine Versorgungsleitung angeschlossen sind, wobei jedem Kontrollgerät (1) ein Spannungskonverter (4) zugeordnet ist und die Spannungskonverter (4) dazu ausgebildet sind, die Kontrollgeräte (1) mit einer sich von der Spannung der Versorgungsleitung unterscheidenden Spannung zu versorgen,
• eine zentrale Kontrolleinheit (5) zur Steuerung der Kontrollgeräte (1), wobei die Kontrollgeräte (1) über eine Datenleitung mit der zentralen Kontrolleinheit (5) in Verbindung stehen,
wobei die LED-Stränge (2), Versorgungsleitung und Datenleitung auf bzw. in einem länglichen Profil (11) angeordnet sind und jedes Kontrollgerät (1) zusammen mit dem jeweiligen Spannungskonverter (4) jeweils in einer an dem Profil (11) befestigten Box (12) angeordnet ist,
**dadurch gekennzeichnet,**
**dass** die Boxen (12) mit den Kontrollgeräten (1) und Spannungskonvertern (4) seitlich am länglichen Profil (11) angeordnet sind.

2. System nach Anspruch 1,
**dadurch gekennzeichnet,**
**dass** die Kontrollgeräte (1) jeweils jede LED (3) unabhängig von den anderen einzeln steuern können.

3. System nach einem der vorherigen Ansprüche,
**dadurch gekennzeichnet,**
**dass** die Boxen (12) mit den Kontrollgeräten (1) und Spannungskonvertern (4) lösbar an dem Profil (11) befestigt sind, insbesondere durch Rast- bzw. Klemmelemente.

4. System nach einem der vorherigen Ansprüche,
**dadurch gekennzeichnet,**
**dass** die Boxen (12) mit den Kontrollgeräten (1) und Spannungskonvertern (4) jeweils ein Gehäuseunterteil (13) aufweisen, in dem das Kontrollgerät (1) und der Spannungskonverter (4) angeordnet sind und das Gehäuseunterteil (13) mit einem Gehäuseoberteil (14) und zwei seitlichen Deckeln (15) verschlossen ist.

5. System nach einem der vorherigen Ansprüche,
**dadurch gekennzeichnet,**
**dass** die Kontrollgeräte (1) und Spannungskonverter (4) und die Boxen (12) mit den Kontrollgeräten (1) und Spannungskonvertern (4) kleinbauend ausgestaltet sind.

6. System nach einem der vorherigen Ansprüche,
**dadurch gekennzeichnet,**
**dass** das längliche Profil (11) im Querschnitt U-förmig ausgebildet ist, wobei die Versorgungsleitung und Datenleitung innerhalb der U-Form angeordnet sind.

7. System nach Anspruch 6,
**dadurch gekennzeichnet,**
**dass** an der offenen Seite der U-Form des länglichen Profils (11) eine längliche Schiene (16) befestigt ist, auf der die LED-Stränge (2) angeordnet sind.

8. System nach Anspruch 7,
**dadurch gekennzeichnet,**
**dass** die längliche Schiene (16) lösbar an dem Profil (11) befestigt ist, insbesondere durch Rast- bzw. Klemmelemente.

9. System nach einem der Ansprüche 7-8,
**dadurch gekennzeichnet,**
**dass** die längliche Schiene (16) im Querschnitt H-förmig ausgebildet ist und auf der Seite auf der die LED-Stränge (2) angeordnet sind ein optisches Element (17) zur Lichtbeeinflussung vorgesehen ist.

10. System nach einem der vorherigen Ansprüche,
**dadurch gekennzeichnet,**
**dass** die Kontrollgeräte (1) dazu ausgebildet sind, die von den Spannungskonvertern (4) zur Verfügung gestellte Spannung in eine Spannung zu konvertieren, die sich zur Spannungsversorgung der LEDs (3) eignet.

11. System nach Anspruch 10,
**dadurch gekennzeichnet,**
**dass** es sich bei der von der Versorgungsleitung zur Verfügung gestellten Spannung um 230V handelt und die Spannungskonverter (4) die Spannung auf 24V konvertieren und die Kontrollgeräte (1) die von den Spannungskonvertern (4) zur Verfügung gestellte Spannung von 24V auf eine Spannung von 5V konvertieren.

12. System nach einem der vorherigen Ansprüche,
**dadurch gekennzeichnet,**
**dass** jedes Kontrollgerät (1) einen Eingangsanschluss und einen Ausgangsanschluss für die Datenleitung aufweist.

13. System nach Anspruch 12,
**dadurch gekennzeichnet,**
**dass** ein erstes Kontrollgerät (1) direkt an die zentrale Kontrolleinheit (5) angeschlossen ist und die weiteren Kontrollgeräte (1) jeweils untereinander über die Datenleitung miteinander verbunden sind.

## Claims

1. System for accent lighting or for generating light effects, comprising,
• a plurality of LED strands (2), each of which comprises at least one LED (3),
• a plurality of control devices (1) for the control and power supply of the LEDs (3), wherein at least one LED strand (2) is respectively connected to each control device (1),
• a plurality of voltage converters (4) which are connected to a supply line, wherein each control device (1) is associated with a voltage converter (4) and the voltage converters (4) are configured to supply the control devices (1) with a voltage that is different than the voltage of the supply line,
• a central control unit (5) for controlling the control devices (1), wherein the control devices (1) are connected to the central control unit (5) via a data line,
wherein the LED strands (2), the supply line and data line are arranged on or in an elongated profile (11) and each control unit (1) together with the respective voltage converter (4) is respectively disposed in a box (12) mounted on the profile (11),
**characterized in that**
the boxes (12) with the control devices (1) and the voltage converters (4) are disposed laterally on the elongated profile (11) .

2. System according to Claim 1,
**characterized in that**
each control device (1) can individually control each LED (3) independently of the others.

3. System according to any one of the preceding Claims,
**characterized in that**
the boxes (12) with the control devices (1) and voltage converters (4) are releasably mounted on the profile (11), in particular by means of latching or clamping elements.

4. System according to any one of the preceding Claims,
**characterized in that**
the boxes (12) with the control devices (1) and voltage converters (4) respectively comprise a lower housing part (13), in which the control device (1) and the voltage converter (4) are disposed, and the lower housing part (13) is closed with an upper housing part (14) and two lateral covers (15).

5. System according to any one of the preceding Claims,
**characterized in that**
the control devices (1) and voltage converters (4) and the boxes (12) with the control devices (1) and voltage converters (4) have a compact design.

6. System according to any one of the preceding Claims,
**characterized in that**
the cross section of the elongated profile (11) is U-shaped, wherein the supply line and data line are arranged within the U-shape.

7. System according to Claim 6,
**characterized in that**
an elongated rail (16) is mounted to the open side of the U-shape of the elongated profile (11), on which the LED strands (2) are arranged.

8. System according to Claim 7,
**characterized in that**
the elongated rail (16) is releasably mounted to the profile (11), in particular by means of latching or clamping elements.

9. System according to one of Claims 7-8,
**characterized in that**
the cross section of the elongated rail (16) is H-shaped and an optical element (17) for influencing the light is provided on the side on which the LED strands (2) are arranged.

10. System according to any one of the preceding Claims,
**characterized in that**
the control devices (1) are configured to convert the voltage provided by the voltage converters (4) to a voltage that is suitable for the voltage supply of the LEDs (3).

11. System according to Claim 10,
**characterized in that**
the voltage provided by the supply line is 230V and the voltage converters (4) convert the voltage to 24V; and the control devices (1) convert the voltage provided by the voltage converters (4) from 24V to a voltage of 5V.

12. System according to any one of the preceding Claims,
**characterized in that**
each control device (1) comprises an input terminal and an output terminal for the data line.

13. System according to Claim 12,
**characterized in that**
a first control device (1) is connected directly to the central control unit (5) and the other control devices (1) are respectively connected to one another via the data line.

## Revendications

1. Système d'éclairage d'accentuation ou de création d'effets lumineux, présentant,
• plusieurs cordons de DEL (2), qui présentent respectivement au moins une DEL (3),
• plusieurs appareils de commande (1) pour la commande et l'alimentation en tension des DEL (3), où au moins un cordon de DEL (2) est respectivement raccordé à chaque appareil de commande (1),
• plusieurs convertisseurs de tension (4), qui sont raccordés à une conduite d'alimentation, où un convertisseur de tension (4) est associé à chaque appareil de commande (1) et les convertisseurs de tension (4) sont conçus pour alimenter les appareils de commande (1) avec une tension se différenciant de la tension de la conduite d'alimentation,
• une unité de commande centrale (5) pour la commande des appareils de commande (1), où les appareils de commande (1) sont en communication avec l'unité de commande centrale (5) par le biais d'une ligne de données,
où les cordons de DEL (2), la conduite d'alimentation et la ligne de données sont disposées sur ou dans un profilé longitudinal (11) et chaque appareil de commande (1), conjointement avec le convertisseur de tension (4) respectif, sont disposés respectivement dans un boîtier (12) fixé sur le profilé (11),
**caractérisé en ce que**
les boîtiers (12), avec les appareils de commande (1) et les convertisseurs de tension (4) sont disposés latéralement sur le profilé longitudinal (11).

2. Système selon la revendication 1
**caractérisé en ce que**
les appareils de commande (1) peuvent commander individuellement respectivement chaque DEL (3) de manière indépendante par rapport aux autres.

3. Système selon l'une des revendications précédentes,
**caractérisé en ce que**
les boîtiers (12), avec les appareils de commande (1) et les convertisseurs de tension (4), sont fixés de manière détachable sur le profilé (11), notamment par le biais d'éléments d'encliquetage ou de serrage.

4. Système selon l'une des revendications précédentes,
**caractérisé en ce que**
les boîtiers (12), avec les appareils de commande (1) et les convertisseurs de tension (4), présentent respectivement une partie inférieure de logement (13), dans laquelle l'appareil de commande (1) et le convertisseur de tension (4) sont disposés et la partie inférieure de logement (13) est fermée avec une partie supérieure de logement (14) et deux couvercles latéraux (15).

5. Système selon l'une des revendications précédentes,
**caractérisé en ce que**
les appareils de commande (1), et les convertisseurs de tension (4), et les boîtiers (12) avec les appareils de commande (1) et les convertisseurs de tension (4) sont conçus avec de petites dimensions.

6. Système selon l'une des revendications précédentes,
**caractérisé en ce que**
le profilé longitudinal (11) est conçu en forme de U en section transversale, tandis que la conduite d'alimentation et la ligne de données sont disposées à l'intérieur de la forme de U.

7. Système selon la revendication 6,
**caractérisé en ce que,**
sur le côté ouvert de la forme de U du profilé longitudinal (11), un rail longitudinal (16) est fixé, sur lequel les cordons de DEL (2) sont disposés.

8. Système selon la revendication 7,
**caractérisé en ce que**
le rail longitudinal (16) est fixé sur le profilé (11) de manière détachable, notamment par des éléments d'encliquetage ou de serrage.

9. Système selon les revendications 7 et 8,
**caractérisé en ce que**
le rail longitudinal (16) est conçu en forme de H en section transversale et, sur le côté sur lequel les cordons de DEL (2) sont disposés, un élément optique (17) destiné à influencer la lumière est prévu.

10. Système selon l'une des revendications précédentes,
**caractérisé en ce que**
les appareils de commande (1) sont conçus de manière à convertir la tension fournie par les convertisseurs de tension (4) en une tension qui est adaptée à l'alimentation en tension des DEL (3).

11. Système selon la revendication 10
**caractérisé en ce que**
dans le cas de la tension fournie par la conduite d'alimentation, il s'agit d'une tension de 230 V, et les convertisseurs de tension (4) convertissent la tension à 24 V, et les appareils de commande (1) convertissent la tension fournie par les convertisseurs de tension (4) de 24 V à une tension de 5 V.

12. Système selon l'une des revendications précédentes,
**caractérisé en ce que**
chaque appareil de commande (1) présente une borne d'entrée et une borne de sortie pour la ligne de données.

13. Système selon la revendication 12
**caractérisé en ce**
**qu'**un premier appareil de commande (1) est directement raccordé à l'unité de commande centrale (5) et les autres appareils de commande (1) sont reliés respectivement entre eux, les uns avec les autres par le biais de la ligne de données.
